# EUROPÄISCHE PATENTSCHRIFT

(11) **EP 1 310 309 B1**
(45) Veröffentlichungstag und Bekanntmachung des Hinweises auf die Patenterteilung: **15.12.2004**
(21) Anmeldenummer: 01126354.8
(22) Anmeldetag: 07.11.2001
(51) Int. Cl.: B21H 3/04

(54) **Tangential-Rollkopf**
Tangential rolling head
Tête de roulage tangentiel

(43) Veröffentlichungstag der Anmeldung: 14.05.2003
(73) Patentinhaber: Fette GmbH, 21493 Schwarzenbek (DE)
(72) Erfinder: Focken, Andreas, D-21493 Schwarzenbek (DE)
(74) Vertreter: Patentanwälte Hauck, Graalfs, Wehnert, Döring, Siemons, Schildberg

(56) Entgegenhaltungen:
- DE-U- 9 312 116
- DE-U- 29 610 183
- DATABASE WPI Section PQ, Week 198505 Derwent Publications Ltd., London, GB; Class P52, AN 1985-030182 XP002041998 & SU 1 098 641 A (KIEV POLY), 23. Juni 1984 (1984-06-23)

## Beschreibung

Die Erfindung bezieht sich auf einen Tangential-Rollkopf nach dem Oberbegriff des Patentanspruchs 1.

Ein Tangential-Rollkopf ist aus DE-U-29610183 bekannt.

Tangential-Rollköpfe weisen zwei Formrollen auf, die an den Enden von Hebelarmen drehbar gelagert sind. Die Hebelarme sind um eine gemeinsame Achse eines Grundkörpers verschwenkbar, um den Abstand zwischen den Formrollen zu verstellen. Der Grundkörper ist mit Mitteln zum Einspannen in einer Werkzeugmaschine versehen, wobei diese üblicherweise einen Schaft aurweisen, der seitlich vom Grundkörper absteht. Bei dem Bearbeitungsprozeß wird das Werkstück drehend angetrieben, und die Formrollen bewegen sich quer in Richtung Werkstück, wobei die Bearbeitung beendet ist, wenn Formrollen und Achse des Werkstücks in einer Ebene liegen. Diese Endposition wird normalerweise nach 15 bis 30 Umdrehungen des Werkstücks erreicht.

Zur Herstellung unterschiedlicher Gewinde und Gewinde unterschiedlichen Durchmessers sind die Formrollen auszutauschen bzw. den Abstand der Formrollen voneinander zu verändern durch Verstellung der Hebelarme über geeignete Verstellschrauben, wobei jedem zugeordneten Hebelarm eine Verstellschraube zugeordnet ist.

Aus der Firmenschrift Fette "verstellbarer Tangential-Rollkopfhalter für NC- und CNC-Drehautomaten" ist ein Rollkopfhalter bekannt geworden, bei dem in einer Ausnehmung des Grundkörpers ein Klemmbolzen befestigbar ist, der seinerseits ein Federblech in einer Ausnehmung aufnimmt. Das Federblech ist mit Hilfe einer Spannhülse im Klemmbolzen befestigt. Das Federblech ist außerhalb des Klemmbolzens gabelförmig und wirkt mit einer Ringnut einer die Hebelarme durchsetzenden Spindel zusammen. Das Federblech hat die Aufgabe, die eingestellte Axialposition der Formrollen aufrechtzuerhalten und nachzugeben, wenn die Relativausrichtung von Werkstück und Formrollen nicht mittig ist. Da bei einer Verschwenkung der die Formrollen tragenden Hebel eine Relativverschiebung gegenüber dem Halter stattfindet, ist das Federblech gabelförmig, um die unterschiedlichen Positionen zu kompensieren.

Mit zunehmender Geschwindigkeit von NC-Maschinen bzw. Rollköpfen ergeben sich hohe Momente beim Anfahren und Stoppen, was zu einer erheblichen Belastung des Federblechs führt. Es kommt mithin immer wieder zu Brüchen, wodurch der Fertigungsprozeß unterbrochen wird.

Der Erfindung liegt die Aufgabe zugrunde, einen Tangential-Rollkopf zu schaffen, bei dem die Halterung auch bei hoher Belastung ihre Funktion aufrechterhält.

Diese Aufgabe wird durch die Merkmale des Patentanspruchs 1 gelöst.

Bei der Erfindung ist das Blechteil steif ausgebildet. Es soll sich mithin bei einer Relativbewegung der Ringnut gegenüber dem Blechteil gar nicht oder nur vernachlässigbar verbiegen. Statt dessen befinden sich Tellerfedern auf beiden Seiten des Blechteils im Bereich der Ausnehmung, wodurch das Blech als Ganzes mehr oder weniger verschwenkbar wird, wenn eine Auslenkung aus der mittigen Lage erforderlich werden sollte.

Mit Hilfe der Erfindung wird der Rollkopf nicht nur in Position mittig zum Werkzeug gehalten, wenn der Achsabstand des Rollkopfs verändert wird, vielmehr wird auch eine Federung erhalten für den Fall, daß das Werkzeug nicht mittig zum Rollkopf steht. Die Federbelastung wird von den Tellerfedem aufgenommen, die eine hohe Standzeit aufweisen. Es wird eine relativ geringe Winkeländerung des Federblechs erzielt und damit ein Verkanten in der Spindelnut vermieden.

Bei dem erfindungsgemäßen Tangential-Rollkopf wird wie auch bei bekannten Rollköpfen ein Längenausgleich erhalten, wenn der Achsabstand im Rollkopf verändert wird.

Zwischen Rollkopf und Grundkörper besteht keine feste Verbindung.Der Rollkopf kann daher auf einfache Weise aus dem Halter genommen werden, z. B. beim Rollenwechsel, Einstellung mit einer Lehre usw.. Beim Einsetzen des Rollkopfes greift das Blechteil ohne Hilfsmittel in die Spindelnut ein.

Ein weiterer besonderer Vorteil ist, daß die erfindungsgemäße Halterung für den Tangential-Rollkopf sehr kompakt baut. Der gegenüber herkömmlichen Rollköpfen freibleibende Platz kann für die Befestigung verschiedener Typen genutzt werden.

Ein Ausführungsbeispiel der Erfindung wird nachfolgend anhand von Zeichnungen näher erläutert.
- Fig. 1: zeigt teilweise in Seitenansicht, teilweise im Schnitt einen erfindungsgemäßen Tangential-Rollkopf entlang der Linie 1-1 nach Fig. 2,
- Fig. 2: zeigt die Draufsicht auf den Tangential-Rollkopf nach Fig. 1,
- Fig. 3: zeigt ein Einsatzteil mit Blechteil des Tangential-Rollkopfes nach den Fign. 1 und 2,
- Fig. 4: zeigt die Anordnung nach Fig. 3 in perspektivischer Darstellung.

Der in Fign. 1 und 2 dargestellt Rollkopf 10 weist einen Grundkörper 12 auf, der mit zwei Gabelarmen 14, 16 versehen ist sowie mit einem quer dazu abstehenden Schaft 18 zur Einspannung in eine nicht gezeigte Werkzeugmaschine. Der Rollkopf 10 weist ferner zwei Hebel 20, 22 auf von denen der vordere Hebelarm 24, 26 eine Formrolle 28 bzw. 30 lagert, die einen vorgegebenen Abstand voneinander haben. Die Hebel 20, 22 sind um einen Bolzen 32, der sich durch beide Gabelarme 14, 16 erstreckt, schwenkbar gelagert. Insoweit ist der beschriebene Tangential-Rollkopf Stand der Technik DE-U-29610183. Auf die Betätigung der Formrollen 28, 30 beim Formprozeß soll im einzelnen nicht eingegangen werden.

Die hinteren Hebelarme 34, 36 sind von einer Spindel 38 durchsetzt. Die Hebelarme 34, 36 weisen nicht gezeigt Gewindebohrungen auf, die mit Gewindeabschnitten der Spindel 38 (ebenfalls nicht gezeigt) zusammenwirken, wobei die Gewindeabschnitte gegenläufig sind, so daß bei einer Verdrehung der Spindel 38 die Formrollen 28, 30 entweder aufeinander zu- oder voneinander fortbewegt werden je nach Drehrichtung der Spindel 38.

Die Spindel 38 weist annähernd mittig eine Ringnut auf (ebenfalls nicht gezeigt), die mit einem gabelartigen Abschnitt eines Blechteils 40 zusammenwirkt, daß weiter unten noch beschrieben werden soll. Die Ringnut liegt auf der Höhe der Achse 42, welche die Mitte darstellt zwischen den Formrollen 28, 30. Bei einer Änderung dieses Abstandes ist wichtig, daß jede Rolle 28, 30 jeweils um den gleichen Betrag verstellt wird, um die Mittenlage der Formrollen 28, 30 nicht zu verändern, wodurch sonst eine Achsverschiebung gegenüber dem Werkstück zustande käme.

Aus Fig. 4 ist der Gabelabschnitt des Blechteils 40 zu erkennen. Dieser ist so ausgebildet, daß er, wie schon erwähnt, passend in die nicht gezeigte Ringnut der Spindel 38 eingreift. Das Blechteil 40, das relativ dick und mithin sehr steif ausgeführt ist, weist einen Befestigungsabschnitt 46 auf mit einer Durchbohrung 48. Der Befestigungsabschnitt 46 sitzt in einer Ausnehmung 50 eines Einsatzteils 52 ein. Das Einsatzteil 52 ist zylindrisch, wie in Fig. 4 zu erkennen, und besitzt eine diametral sich erstreckende Durchbohrung 54, in der ein Stift 56 eingepaßt ist. Der Stift 56 erstreckt sich durch die Bohrung 58 des Befestigungsteils des Abschnitts 46. Beiderseits des Blechteils 40 sind Tellerfederpakete 58, 60 angeordnet, über die sich das Blechteil 40 an der Ober- und Unterseite der Ausnehmung 40 abstützt. Wie aus Fig. 1 hervorgeht, ist das Einsatzteil 52 in einer entsprechenden Ausnehmung 62 des Rundkörpers 12 aufgenommen und mit Hilfe einer Stiftschraube 64 festgelegt.

Liegt eine Außermittigkeit zwischen Werkstück und Formrollen 28, 30 vor, werden die Hebelarme 20, 22 gemeinsam etwas verschwenkt, wodurch sich die Ringnut axial bewegt und dadurch das Blechteil 40 verschwenkt. Diese Verschwenkung ist jedoch minimal, so daß eine Verklemmung in der Ringnut nicht erfolgt. Die abrupten Belastungen beim Anfahren und beim Stoppen der Werkzeugmaschine können durch die Tellerfederpakete 58, 60 auf einfache Weise abgefangen werden.

## Patentansprüche

1. Tangential-Rollkopf (10) mit einem Grundkörper (12) mit Mitteln zur Einspannung in einer Werkzeugmaschine, zwei um eine gemeinsame Achse des Grundkörpers schwenkbar gelagerten zweiarmigen Hebeln (20, 22), deren einer Hebelarm (24,26) jeweils eine Formrolle (28,30) und deren anderer Hebelarm von einer Spindel (38) durchsetzt ist, die eine Umfangsringnut aufweist, einem Blechteil (40), das einen Gabelabschnitt und einen Befestigungsabschnitt aufweist, wobei der Gabelabschnitt in die Ringnut eingreift und der Befestigungabschnitt (46) mit Hilfe eines Stiftes (56) in einer Ausnehmung (50) des Grundkörpers (12) befestigbar ist, **dadurch gekennzeichnet, daß** das Blechteil (40) steif ausgebildet ist und auf beiden Seiten in der Ausnehmung (50) mit Hilfe von auf den Stift (56) aufgeschobenen Tellerfedern (58, 60) abgestützt ist.

2. Tangential-Rollkopf nach Anspruch 1, **dadurch gekennzeichnet, daß** die Ausnehmung (50) in einem separaten Einsatzteil (52) geformt ist, das in einer weiteren Ausnehmung (62) des Grundkörpers (12) befestigbar ist.

3. Tangential-Rollkopf nach Anspruch 2, **dadurch gekennzeichnet, daß** das Einsatzteil (52) mit Hilfe eines Stiftes (64) in der weiteren Ausnehmung (62) befestigbar ist.

4. Tangential-Rollkopf nach Anspruch 3, **dadurch gekennzeichnet, daß** das Einsatzteil (52) zylindrisch geformt ist und die weitere Ausnehmung (62) komplementär ausgebildet ist.

5. Tangential-Rollkopf nach einem der Ansprüche 1 bis 4, **dadurch gekennzeichnet, daß** die Spindel (38) gegenläufige Gewindeabschnitte aufweist, die in Gewindebohrungsabschnitten der anderen Hebelarme (34, 36) eingreifen Selbstverstellung des Abstands der Formrollen (28, 30) voneinander bei Drehung der Spindel (38).

## Claims

1. A tangential rolling head (10) with a basic body (12) including means for loading it into a machine tool, two two-armed levers (20, 22) pivotally supported about a common axis of the basic body one lever arm (24, 26) of which is traversed by a former roll (28, 30) and the other lever arm of which is traversed by a spindle (38) which has a circumferential annular groove, a sheet metal element (40) which has a forked portion and a fastening portion wherein the forked portion engages the annular groove and the fastening portion (46) is adapted to be fastened in a recess (50) of the basic body (12) by means of a pin (56), **characterized in that** the sheet metal element (40) is rigidly formed and is supported in the recess (50) on the two sides by means of disc springs (58, 60) slid onto the pin (56).

2. The tangential rolling head according to claim 1, **characterized in that** the recess (50) is formed in a separate insert piece (52) which is adapted to be fastened in a further recess (62) of the basic body (12).

3. The tangential rolling head according to claim 2, **characterized in that** the insert piece (52) is adapted to be fastened in the further recess (62) by means of a pin (64).

4. The tangential rolling head according to claim 3, **characterized in that** the insert piece (52) is of a cylindrical shape and that the further recess (62) is of a complementary shape.

5. The tangential rolling head according to any one of claims 1 to 4, **characterized in that** the spindle (38) has opposite-sense threaded portions which engage threaded bore portions of the other lever arms (34, 36) for a self-adjustment of the molding rolls (28, 30) from each other upon rotation of the spindle (38).

## Revendications

1. Tête roulante tangentielle (10) avec un corps de base (12) comportant des moyens pour le serrage dans une machine-outil, deux leviers (20, 22) à deux bras disposés de manière pivotante autour d'un axe commun du corps de base, dont un bras (24, 26) de levier est respectivement une molette façonnée (28, 30) et dont l'autre bras est traversé par une broche (38) qui présente une rainure annulaire périphérique, avec une pièce en tôle (40) qui présente un segment en fourche et un segment de fixation, dans laquelle le segment en fourche fait prise dans la rainure annulaire et le segment de fixation (46) se fixe à l'aide d'une tige (56) dans un évidement (50) du corps de base (12), **caractérisée en ce que** la pièce en tôle (40) est formée de façon rigide et s'appuie des deux côtés dans l'évidement (50) à l'aide de ressort à disques(58, 60) glissés sur la tige (56).

2. Tête roulante tangentielle selon la revendication 1, **caractérisée en ce que** l'évidement (50) est formé dans une pièce rapportée séparée (52), qui se fixe dans un autre évidement (62) du corps de base (12).

3. Tête roulante tangentielle selon la revendication 2, **caractérisée en ce que** la pièce rapportée (52) se fixe à l'aide d'une tige (64) dans l'autre évidement (62).

4. Tête roulante tangentielle selon la revendication 3, **caractérisée en ce que** la pièce rapportée (52) est de forme cylindrique et l'autre évidement (62) est conçu de manière complémentaire.

5. Tête roulante tangentielle selon l'une des revendications 1 à 4, **caractérisée en ce que** la broche (38) présente des segments filetés en sens contraire, qui font prise dans des segments taraudés des autres bras (34, 36) de leviers pour le réglage automatique de la distance des molettes façonnées (28, 30) l'une par rapport à l'autre pendant la rotation de la broche (38).
